# EUROPÄISCHE PATENTSCHRIFT

(11) **EP 2 754 968 B1**
(45) Veröffentlichungstag und Bekanntmachung des Hinweises auf die Patenterteilung: **20.07.2016**
(21) Anmeldenummer: 14151104.8
(22) Anmeldetag: 14.01.2014
(51) Int. Cl.: F24D 19/06

(54) **Heizkörperabdeckung**
Radiator cover
Cache-radiateur

(30) Priorität: 14.01.2013 DE 202013100172 U
(43) Veröffentlichungstag der Anmeldung: 16.07.2014
(73) Patentinhaber: Ribe Jernindustri A/S, 6760 Ribe (DK)
(72) Erfinder: Olesen, Michael Boel, 6650 Brørup (DK)
(74) Vertreter: Lösch, Christoph Ludwig Klaus

(56) Entgegenhaltungen:
- DE-A1- 2 223 651
- DE-A1- 2 226 679
- DE-A1- 2 944 553
- DE-U- 6 751 152
- DE-U1- 20 101 188
- FR-A- 1 518 459
- US-A- 1 807 352

## Beschreibung

Die Erfindung betrifft eine Heizkörperabdeckung.

Heizkörperabdeckungen an sich sin bekannt, beispielsweise aus der DE 2 944 553 A1, und dienen zur Abdeckung eines hinter der jeweiligen Abdeckung angebrachten Heizkörpers. Die Abdeckung dient hierbei im Allgemeinen dekorativen Zwecken und/oder soll den Heizkörper vor mechanischen Einwirkungen schützen.

Der Erfindung liegt die Aufgabe zugrunde, eine besonders robuste Heizkörperabdeckung anzubieten. Insbesondere soll die Heizkörperabdeckung auch für den Einsatz in öffentlichen Anlagen (z.B. Sporthallen, Flughäfen etc.) oder für Renovierungsanwendungen (z.B. zur Abschirmung technischer Anlagen) geeignet sein.

Diese Aufgabe wird durch die Merkmale des Schutzanspruchs 1 gelöst. Vorteilhafte Ausführungsformen sind in den Unteransprüchen beschrieben.

Die erfindungsgemäße Heizkörperabdeckung weist eine Frontplatte zur frontseitigen Abdeckung eines Heizkörpers, eine Abdeckplatte zur oberseitigen Abdeckung des Heizkörpers, eine Stützstruktur aus Stabelementen zur Abstützung der Frontplatte und der Abdeckplatte sowie elastische Zwischenelemente, die zwischen der Rückseite der Frontplatte und der der Frontplatte zugewandten Oberfläche der Stützstruktur angebracht sind, auf.

Durch die Frontplatte und die Abdeckplatte wird ein hinter der Heizköperabdeckung anbringbarer Heizkörper vor mechanischen Einwirkungen geschützt. Die Dimensionen der Frontplatte und der Abdeckplatte sind hierbei zweckmäßigerweise an die Größe des abzudeckenden Heizkörpers angepasst.

Die Stützstruktur besteht im Wesentlichen aus Stabelementen, die der Abstützung der Frontplatte und der Abdeckplatte dienen. Auf diese Weise erhöht die Stützstruktur die Stabilität der Heizkörperabdeckung, was zu einer besonders robusten Heizkörperabdeckung führt. Auch kann die Stützstruktur zur stabilen Befestigung der Heizkörperabdeckung an angrenzende Bauteilbereiche (z.B. Boden, Wand) dienen.

Zwischen der Rückseite der Frontplatte und der der Frontplatte zugewandten Oberfläche der Stützstruktur sind elastische Zwischenelemente angebracht, die als Gummielemente, insbesondere als Moosgummistreifen ausgebildet sind. Diese Zwischenelemente sorgen dafür, dass die Frontplatte eine elastische Lagerung aufweist und somit eine gewisse Nachgiebigkeit besitzt. Auf diese Weise werden mechanische Einwirkungen auf die Frontplatte abgefedert bzw. gedämpft.

Die Heizkörperabdeckung weist somit Prallwandeigenschaften auf und eignet sich damit insbesondere zum Einsatz in Sporthallen. Zum einen werden aufprallende Bälle und ähnliche Sportgeräte abgefedert, zum anderen wird die Verletzungsgefahr für Sportler, die gegen die Heizkörperabdeckung prallen, im Vergleich zum Aufprall auf eine starre, unelastische Wand erheblich verringert. Die Heizkörperabdeckung ist jedoch nicht nur für Sporthallen, sondern allgemein besonders für öffentliche Anlagen (z.B. Flughäfen, Bahnhöfe, usw.) oder für Renovierungsanwendungen (bevorzugt zur Abschirmung technischer Anlagen) geeignet.

Als besonders vorteilhaft haben sich als elastische Zwischenelemente insbesondere Gummileisten bzw. Streifen aus Gummimaterial, die auf der Stützstruktur angebracht sind, herausgestellt.

In einer vorteilhaften Ausführungsform sind zwischen der Unterseite der Abdeckplatte und der der Abdeckplatte zugewandten Oberfläche der Stützstruktur ebenfalls elastische Zwischenelemente angebracht. Dadurch wird die Nachgiebigkeit der Heizkörperabdeckung weiter erhöht. Insbesondere weist dann nicht nur die Frontplatte, sondern auch die Abdeckplatte Prallwandeigenschaften auf.

In einer weiteren vorteilhaften Ausführungsform weist die Heizkörperabdeckung ferner Schraubhalterungen zur Verbindung der Frontplatte mit der Stützstruktur auf. Diese Schraubhalterungen sind auf Dämpferelementen, insbesondere Gummidämpfern, gelagert. Die Schraubhalterungen dienen der Befestigung der Frontplatte an der Stützstruktur über eine Schraubverbindung. Um die Nachgiebigkeit der Frontplatte durch eine starre Verschraubung nicht zu beeinträchtigen, sind die Schraubhalterungen auf Dämpferelementen gelagert. Auf diese Weise kann sogar eine weitere Erhöhung der Nachgiebigkeit der Frontplatte und somit eine Verbesserung deren Prallwandeigenschaften erreicht werden.

In einer weiteren vorteilhaften Ausführungsform weist die Heizkörperabdeckung ferner Bodenverankerungen zur Befestigung der Stützstruktur auf einem Bodenelement auf. Diese Bodenverankerungen sind ebenfalls auf Dämpferelementen, insbesondere Gummidämpfern, gelagert. Um die Nachgiebigkeit der Heizkörperabdeckung durch eine starre Verankerung mit dem Boden nicht zu beeinträchtigen, sind die Bodenverankerungen auf Dämpferelementen gelagert. Auf diese Weise kann sogar eine weitere Erhöhung der Nachgiebigkeit der Heizkörperabdeckung und somit eine weitere Verbesserung deren Prallwandeigenschaften erreicht werden.

In einer vorteilhaften Ausführungsform sind die Stabelemente als Hohlprofile mit rechteckigen oder quadratischen Querschnitt ausgebildet. Durch die Ausbildung als Hohlprofil kann eine hohe Stabilität der Stützstruktur unter gleichzeitiger Material- und Gewichtsersparnis erreicht werden. Die rechteckige bzw. quadratische Querschnittsform erlaubt einen großflächigen Kontakt der elastischen Zwischenelemente mit der Rückseite der Frontplatte bzw. der Unterseite der Abdeckplatte.

In einer vorteilhaften Ausführungsform wird die Stützstruktur aus mindestens zwei senkrechten Stabelementen und einer Mehrzahl von waagrecht verlaufenden Stabelementen gebildet. Auf diese Weise erfolgt eine netzartige, großflächige Abstützung der Frontplatte und/oder der Abdeckplatte durch die Stützstruktur.

In einer weiteren vorteilhaften Ausführungsform besteht die Stützstruktur aus einem ersten, die Frontplatte stützenden Teil und einem zweiten, die Abdeckplatte stützenden Teil. Diese beiden Teile der Stützstruktur sind über ein Scharnier miteinander verbunden. Durch das Scharnier kann die relative Position des ersten Teils zum zweiten Teil variiert werden, sodass je nach Größe und Abmessungen des abzudeckenden Heizkörpers ein größerer oder ein kleinerer Winkel zwischen den ersten Teil und den zweiten Teil eingestellt werden kann. Die Variabilität der Heizkörperabdeckung wird somit erhöht.

In besonders bevorzugter Weise besitzt dieses Scharnier ebenfalls ein Dämpferelement (z.B. Gummidämpfer). Auch hat sich ein Einstellen des Winkels zwischen Abdeckplatte und Frontplatte auf einen Winkel von 105° ± 10° als besonders vorteilhaft herausgestellt.

In einer weiteren vorteilhaften Ausführungsform weisen die Frontplatte und/oder die Abdeckplatte Lüftungsschlitze auf. Durch die Lüftungsschlitze kann die Luftzirkulation hin zu dem bzw. weg von dem abzudeckenden Heizkörper erhöht werden. In besonders vorteilhafter Weise sind hierbei im unteren Bereich der Frontplatte und gleichzeitig in der Abdeckplatte jeweils eine Vielzahl von Lüftungsschlitzen vorhanden.

Um eine möglichst hohe Stabilität der Heizkörperabdeckung zu erzielen, sind die Frontplatte und/oder die Abdeckplatte vorteilhafterweise aus einem Stahlwerkstoff hergestellt. Als besonders vorteilhaft hat sich die Verwendung von Stahlplatten, insbesondere mit einer Dicke von 2 mm, herausgestellt.

Die weiter oben beschriebenen Gummidämpfer für die Schraubverbindungen und die Bodenverankerungen können als identische Bauteile ausgebildet sein. In vorteilhafter Weise sind jedoch die Gummidämpfer der Bodenverankerungen größer ausgebildet als die Gummidämpfer der Schraubverbindungen. Als besonders vorteilhaft haben sich hierbei für die Schraubverbindungen Gummidämpfer mit einem Durchmesser von 20 mm und für die Bodenverankerungen Gummidämpfer mit einem Durchmesser von 30 mm herausgestellt.

Die Erfindung ist anhand eines Ausführungsbeispiels in den Zeichnungsfiguren weiter erläutert. Es zeigen:
- Fig. 1: eine perspektivische Ansicht einer Heizkörperabdeckung von schräg-oben;
- Fig. 2: eine Vorderansicht der Heizkörperabdeckung aus Fig. 1;
- Fig. 3: eine Seitenansicht der Heizkörperabdeckung aus Fig. 1;
- Fig. 4: eine perspektivische Ansicht einer Stützstruktur von schräg-oben;
- Fig. 5: eine vergrößerte Darstellung des Ausschnitts A aus Fig. 4; und
- Fig. 6: eine vergrößerte Darstellung des Ausschnitts B aus Fig. 4.

Fig. 1 zeigt eine perspektivische Ansicht einer Heizkörperabdeckung 1 von schräg-oben. Eine Frontplatte 2 ist als Stahlplatte mit gebördelten Seitenrändern und einer Vielzahl von Lüftungsschlitzen 3 in ihrem unteren Bereich ausgebildet. Eine Abdeckplatte 4 ist ebenfalls als Stahlplatte ausgebildet und weist eine Vielzahl von Lüftungsschlitzen 5 auf. Die Frontplatte 2 und die Abdeckplatte 4 bilden zueinander eine Winkel α aus. Dieser Winkel α beträgt im dargestellten Ausführungsbeispiel 105°.

Die Stützstruktur und die elastischen Zwischenelemente der Heizkörperabdeckung 1 sind in der in Fig. 1 gewählten Perspektive durch die Frontplatte 2 und die Abdeckplatte 4 verdeckt, werden jedoch weiter unten noch näher beschrieben.

Ein durch die Heizkörperabdeckung 1 abzudeckender Heizkörper ist in den Figuren nicht dargestellt, würde sich in Fig.1 jedoch rechts neben der Frontplatte 2 und unterhalb der Abdeckplatte 4 befinden.

Fig. 2 zeigt eine Vorderansicht der Heizkörperabdeckung 1 mit der Frontplatte 2, den Lüftungsschlitzen 3 in der Frontplatte 2, der Abdeckplatte 4 und den Lüftungsschlitzen 5 in der Abdeckplatte 4. Der aus Ausbruch dargestellte Bereich A in Fig. 2 zeigt einen Ausschnitt der hinter der Frontplatte 2 liegenden Stützstruktur 6. Die Schraubhalterungen 7 dienen der Verbindung der Stützstruktur 6 mit dem Rand der Frontplatte 2 und weisen jeweils einen Gummidämpfer auf. Ferner sind in Fig. 2 zwei Bodenverankerungen 8 dargestellt, die zur Verankerung der Heizkörperabdeckung mit dem nicht weiter dargestellten Boden dienen.

Fig. 3 zeigt eine Seitenansicht der Heizkörperabdeckung mit Frontplatte 2, Abdeckplatte 4 und Bodenverankerung 8. Die Bodenverankerung 8 weist einen Gummidämpfer auf. Die Stützstruktur 6 wird in Fig. 3 durch den gebördelten Rand der Frontplatte 2 und der Abdeckplatte 4 verdeckt.

Fig. 4 zeigt die Stützstruktur 6. Die Stützstruktur 6 dient zur Abstützung der in Fig. 4 nicht dargestellten Frontplatte 2 und Abdeckplatte 4. Die Stützstruktur 6 besteht aus einem ersten Teil 9 und einem zweiten Teil 10. Das erste Teil 9 dient der Abstützung der Frontplatte 2, das zweite Teil 10 dient der Abstützung der Abdeckplatte 4. Diese beiden Teile 9, 10 sind über Scharniere 11 miteinander verbunden. Sowohl der erste Teil 9 als auch der zweite Teil 10 bestehen aus Stabelementen mit einem quadratischen Hohlprofil. Genauer weist das erste Teil 9 zwei senkrecht verlaufende Stabelemente 12 und mehrere waagrecht verlaufende Stabelemente auf13 (in Fig. 4 ist aus Gründen der Übersichtlichkeit nur eines der waagrechten Stabelemente 13 mit einem Bezugszeichen versehen). Auf der der Frontseite 2 zugewandten Seitenflächen dieser Stabelemente 12, 13 ist jeweils ein Moosgummistreifen 14 aufgebracht. Der Moosgummistreifen 14 stellt damit ein elastisches Zwischenelement im Sinn der vorliegenden Erfindung dar. Das zweite Teil 10 besteht ebenfalls aus Stabelementen 15, 16, von denen zumindest die Stabelemente 15 ebenfalls mit einem Moosgummistreifen 14 versehen sind.

Fig. 5 zeigt eine vergrößerte Darstellung des Ausschnitts A aus Fig. 4 mit dem Scharnier 11 und den Stabelementen 15, 16. Auf den Stabelementen 15 ist jeweils ein Moosgummistreifen 14 angebracht.

Fig. 6 zeigt eine vergrößerte Darstellung des Ausschnitts B aus Fig. 4 mit Stabelementen 12, 13. Auf den Stabelementen 12, 13 ist jeweils ein Moosgummistreifen 14 angebracht.

### BEZUGSZEICHENLISTE

- 1: Heizkörperabdeckung
- 2: Frontplatte
- 3: Lüftungsschlitze
- 4: Abdeckplatte
- 5: Lüftungsschlitze
- 6: Stützstruktur
- 7: Schraubhalterung
- 8: Bodenverankerung
- 9: erster Teil der Stützstruktur
- 10: zweiter Teil der Stützstruktur
- 11: Scharnier
- 12: Stabelement
- 13: Stabelement
- 14: Moosgummistreifen
- 15: Stabelement
- 16: Stabelement

## Patentansprüche

1. Heizkörperabdeckung (1), aufweisend:
- eine Frontplatte (2) zur frontseitigen Abdeckung eines Heizkörpers;
- eine Abdeckplatte (4) zur oberseitigen Abdeckung des Heizkörpers;
- eine Stützstruktur (6) aus Stabelementen (12, 13, 15,) zur Abstützung der Frontplatte (2) und der Abdeckplatte (4); und
- elastische Zwischenelemente (14), die zwischen der Rückseite der Frontplatte (2) und der der Frontplatte (2) zugewandten Oberfläche der Stützstruktur (6) angebracht sind
**dadurch gekennzeichnet, dass** die elastischen Zwischenelemente (14) als Gummielemente, insbesondere als Moosgummistreifen, ausgebildet sind.

2. Heizkörperabdeckung nach Anspruch 1, wobei zwischen der Unterseite der Abdeckplatte (4) und der der Abdeckplatte (4) zugewandten Oberfläche der Stützstruktur (6) ebenfalls elastische Zwischenelemente (14) angebracht sind.

3. Heizkörperabdeckung nach einem der vorhergehenden Ansprüche, ferner aufweisend Schraubhalterungen (7) zur Verbindung der Frontplatte (2) mit der Stützstruktur (6), wobei die Schraubhalterungen (7) auf Dämpferelementen, insbesondere auf Gummidämpfern, gelagert sind.

4. Heizkörperabdeckung nach einem der vorhergehenden Ansprüche, ferner aufweisend Bodenverankerungen (8) zur Befestigung der Stützstruktur (6) auf einem Bodenelement, wobei die Bodenverankerungen (8) auf Dämpferelementen, insbesondere auf Gummidämpfern, gelagert sind.

5. Heizkörperabdeckung nach einem der vorhergehenden Ansprüche, wobei die Stabelemente (12, 13, 15,) als Hohlprofile mit rechteckigen oder quadratischen Querschnitt ausgebildet sind.

6. Heizkörperabdeckung nach einem der vorhergehenden Ansprüche, wobei die Stützstruktur (6) aus mindestens zwei senkrechten Stabelementen (12) und einer Mehrzahl von waagrecht verlaufenden Stabelementen (13) gebildet wird.

7. Heizkörperabdeckung nach einem der vorhergehenden Ansprüche, wobei die Stützstruktur (6) aus einem ersten, die Frontplatte (2) stützenden Teil (9) und einem zweiten, die Abdeckplatte (4) stützenden Teil (10) besteht und die beiden Teile (9, 10) der Stützstruktur (6) über mindestens ein Scharnier (11) miteinander verbunden sind.

8. Heizkörperabdeckung nach einem der vorhergehenden Ansprüche, wobei die Abdeckplatte (4) und die Frontplatte (2) zueinander in einem Winkel (α) von 105° ± 10° angeordnet sind.

9. Heizkörperabdeckung nach einem der vorhergehenden Ansprüche, wobei die Frontplatte (2) und/oder die Abdeckplatte (4) Lüftungsschlitze (3, 5) aufweisen.

## Claims

1. Radiator cover (1) comprising:
- a front panel (2) for covering a radiator on the front side;
- a cover panel (4) for covering the radiator on the upper side;
- a supporting structure (6) composed of bar elements (12, 13, 15) for supporting the front panel (2) and the cover panel (4); and
- elastic intermediate elements (14) which are mounted between the rear side of the front panel (2) and the surface of the supporting structure (6) that faces the front panel (2),
**characterized in that** the elastic intermediate elements (14) take the form of rubber elements, in particular foam rubber strips.

2. Radiator cover according to Claim 1, wherein elastic intermediate elements (14) are likewise mounted between the underside of the cover panel (4) and the surface of the supporting structure (6) that faces the cover panel (4).

3. Radiator cover according to one of the preceding claims, further comprising screw mountings (7) for connecting the front panel (2) to the supporting structure (6), wherein the screw mountings (7) are mounted on damper elements, in particular on rubber dampers.

4. Radiator cover according to one of the preceding claims, further comprising floor anchorings (8) for fastening the supporting structure (6) on a floor element, wherein the floor anchorings (8) are mounted on damper elements, in particular on rubber dampers.

5. Radiator cover according to one of the preceding claims, wherein the bar elements (12, 13, 15) take the form of hollow profiles with a rectangular or square cross section.

6. Radiator cover according to one of the preceding claims, wherein the supporting structure (6) is formed from at least two vertical bar elements (12) and a plurality of horizontally extending bar elements (13).

7. Radiator cover according to one of the preceding claims, wherein the supporting structure (6) consists of a first part (9) supporting the front panel (2) and a second part (10) supporting the cover panel (4) and the two parts (9, 10) of the supporting structure (6) are connected to one another via at least one hinge (11).

8. Radiator cover according to one of the preceding claims, wherein the cover panel (4) and the front panel (2) are arranged relative to one another at an angle (α) of 105° ± 10°.

9. Radiator cover according to one of the preceding claims, wherein the front panel (2) and/or the cover panel (4) have/has ventilation slots (3, 5).

## Revendications

1. Cache-radiateur (1), comportant :
- une plaque avant (2) pour cacher un radiateur sur le côté avant ;
- une plaque de recouvrement (4) pour cacher le radiateur sur le côté supérieur ;
- une structure de maintien (6) composée d'éléments en barre (12, 13, 15) pour maintenir la plaque avant (2) et la plaque de recouvrement (4) ; et
- des éléments intermédiaires (14) élastiques disposés entre le côté arrière de la plaque avant (2) et la surface, orientée vers la plaque avant (2), de la structure de maintien (6) ;
**caractérisé en ce que** les éléments intermédiaires (14) élastiques sont réalisés sous la forme d'éléments en caoutchouc, notamment de bandes de caoutchouc cellulaire.

2. Cache-radiateur selon la revendication 1, des éléments intermédiaires (14) élastiques étant également disposés entre le côté inférieur de la plaque de recouvrement (4) et la surface, orientée vers la plaque de recouvrement (4), de la structure de maintien (6).

3. Cache-radiateur selon l'une quelconque des revendications précédentes, comportant en outre des fixations visées (7) pour relier la plaque avant (2) à la structure de maintien (6), les fixations vissées (7) étant disposées sur des éléments amortisseurs, notamment sur des amortisseurs en caoutchouc.

4. Cache-radiateur selon l'une quelconque des revendications précédentes, comportant en outre des ancrages de plancher (8) pour fixer la structure de maintien (6) sur un élément de plancher, les ancrages de plancher (8) étant disposés sur des éléments amortisseurs, notamment sur des amortisseurs en caoutchouc.

5. Cache-radiateur selon l'une quelconque des revendications précédentes, les éléments en barre (12, 13, 15) étant réalisés sous la forme de profilés creux avec une section transversale rectangulaire ou carrée.

6. Cache-radiateur selon l'une quelconque des revendications précédentes, la structure de maintien (6) étant formée à partir d'au moins deux éléments en barre (12) verticaux et d'une pluralité d'éléments en barre (13) s'étendant horizontalement.

7. Cache-radiateur selon l'une quelconque des revendications précédentes, la structure de maintien (6) se composant d'une première partie (9) maintenant la plaque avant (2) et d'une deuxième partie (10) maintenant la plaque de recouvrement (4) et les deux parties (9, 10) de la structure de maintien (6) étant reliées entre elles via au moins une charnière (11).

8. Cache-radiateur selon l'une quelconque des revendications précédentes, la plaque de recouvrement (4) et la plaque avant (2) étant disposées selon un angle (α) de 105° ± 10° l'une par rapport à l'autre.

9. Cache-radiateur selon l'une quelconque des revendications précédentes, la plaque avant (2) et/ou la plaque de recouvrement (4) comportant des fentes d'aération (3, 5).
